# EUROPÄISCHE PATENTANMELDUNG

(11) **EP 0 263 390 A2**
(43) Veröffentlichungstag der Anmeldung: **13.04.1988**
(21) Anmeldenummer: 87114123.0
(22) Anmeldetag: 28.09.1987
(51) Int. Cl.: H01R 4/38, H01R 4/48

(54) **Schraubklemme**

(30) Priorität: 04.10.1986 DE 3633854
(71) Anmelder: Asea Brown Boveri Aktiengesellschaft, D-68309 Mannheim (DE)
(72) Erfinder: Hoeft, Dieter, D-6903 Neckargemünd (DE); Leible, Erwin, D-6932 Hirschhorn (DE)
(74) Vertreter: Dahlmann, Gerhard, Dipl.-Ing.

(57) **Zusammenfassung**

Eine Schraubklemme (20), welche insbesondere bei elektrischen Installationsgeräten (14, 15) zum Anschluß von einem oder mehreren aus Draht (22, 24) und/oder Stromschienen (26) gebildeten elektrischen Leitern (23) dient, weist einen Kastenrahmen (34) auf, welcher von einem Klemmenrahmen (36) durchgriffen ist, der mit einer den Kastenrahmen (34) durchdringenden Klemmschraube (30) zusammenwirkt. Die Klemmschraube (30) dient als axiale Führung für ein in die Schraubklemme (20) eingesetztes Federelement (32), welches den Kastenrahmen (34) und den Klemmenrahmen (36) beaufschlagt und deren untere Halteflächen zusammenpreßt.

## Beschreibung

Die Erfindung betrifft eine Schraubklemme, insbesondere zum Einsatz in ein Gehäuse eines elektrischen Installationsgerätes vorgesehen, für den elektrischen Anschluß von einem oder mehreren aus Draht und/oder Sammelschienen gebildeten elektrischen Leiter mit einem nach zwei entgegengesetzten Seiten offenen Kastenrahmen, der in seiner oberen Haltefläche eine Durchgangsöffnung aufweist für eine Klemmschraube, welche mit dem Kastenrahmen und einem diese an den offenen Seiten durchgreifenden Klemmenrahmen, der an seiner oberen Haltefläche ein Gewinde besitzt, zusammenwirkt und dabei die anzuschließenden Leiter kraftflüssig fixiert, in dem diese zwischen den unteren einander benachbarten Halteflächen des Kastenrahmens und des Klemmenrahmens und/oder zwischen der unteren Haltefläche des Kastenrahmens und der schaftseitigen Stirnfläche der Klemmschraube und/oder zwischen der obernen Haltefläche des Kastenrahmens und dem Kopf der Klemmschraube eingeklemmt ist.

Schraubklemmen finden sich in vielfältiger Weise an elektrischen Installationsgeräten und dienen dort zum Anschluß von elektrischen Leitungen, mit denen die Stromversorgung von elektrischen Verbrauchern erfolgt. Hierbei werden die elektrischen Leiter, welche als einfache Drähte, mit Kabelschuhen versehe Drähte oder als Stromschiene ausgebildet sein können, durch das Zusammenwirken von zwei Klemmelementen mechanisch fixiert. Diese Klemmelemente bestehen bei herkömmlichen Schraubklemmen aus einem ortsfesten Kontaktteil, welches mit einem der Schaltkontakte des Installationsgerätes verbunden ist, und einer Klemmschraube, welche in das Kontaktteil einschraubbar ist und zwischen sich und das Kontaktteil den anzuschließenden Leiter klemmt. Häufig sind die Kontaktteile von Schraubklemmen mit Ausnehmungen versehen, in welche der anzuschließende Leiter einzuführen ist, wo er dann mittels der Klemmschraube fixiert wird.

Eine solche Schraubklemme ist aus der DE-OS 3 137 117 bekanntgeworden, in welcher das Kontaktteil aus einem Kastenrahmen und einem Klemmenrahmen gebildet ist, wobei der Klemmenrahmen den auf zwei entgegengesetzten Seiten offenen Kastenrahmen durchgreift und mit der durch eine Durchgangsöffnung im Kastenrahmen durchgeführten Klemmschraube zusammenwirkt. Dieses Zusammenwirken besteht darin, daß der oder die anzuschließenden Leiter - als Draht gleichen oder unterschiedlichen Durchmessers oder als Stromschiene - zwischen Schraubenkopf und Kastenrahmen, zwischen Schraubenschaft und Kastenrahmen oder zwischen Kastenrahmen und Klemmenrahmen einklemmbar ist. Kastenrahmen und Klemmenrahmen sind hierbei ähnlich gestaltet und sind jeweils nach zwei entgegengesetzen Seiten offen. Im einbaufertigen Zustand sind die Erstrekkungsebenen der jeweils offenen Seitenflächen von Kastenklemme und Rahmenklemme rechtwinklig zueinander angeordnet.

Schraubklemmen der vorstehend beschriebenen Art finden vielerlei Anwendung bei elektrischen Schaltgeräten, insbesondere bei Installationsgeräten. Die Installationsgeräte werden dabei in nach allgemeinen Standards gestalteten Schaltschränken mit Tragschienen eingesetzt. Der Abstand der Tragschienen, die im allgemeinen als Profiltragschienen mit Hutprofil ausgeführt sind, ist dabei in derart engem Abstand angeordnet, daß das Anschließen der vorgesehen elektrischen Leiter aufgrund der behinderten Zugänglichkeit der Anschlußklemmen stark erschwert ist.

Ausgehend von dem vorgenannten Stand der Technik liegt der Erfindung die Aufgabe zugrunde, eine Schraubklemme der oberbegrifflichen Art zu schaffen, welche bei einfacher Gestaltung den problemlosen Anschluß der anzuschließenden Leiter auch bei beengten Platzverhältnissen infolge des Einsatzes von Stromschienen für die Querverdrahtung ermöglicht.

Diese Aufgabe wird erfindungsgemäß dadurch gelöst, daß in den Kastenrahmen ein Federelement eingesetzt ist, welches von der Klemmschraube geführt sich am Kasten- und Klemmenrahmen abstützt und dadurch jeweils die unteren Halteflächen des Kasten- und Klemmenrahmens aneinanderdrückt. Gemäß der Erfindung werden so die eingeführten Leiter gehalten, ohne daß die Klemmschraube zunächst mitwirkt. Die Klemmschraube dient zur dauerhaften Fixierung der für die Querverdrahtung vorgesehenen Stromschiene.

Bei der Erfindung ist berücksichtigt, daß abhängig von der Größe der Schraubklemmen und damit abhängig von der Anzahl und der Dicke der anzuschließenden Leiter die erforderliche Haltekraft des Federlements variiert. Demgemäß ist die Größe der Federkraft des Federlements auf die Größe der Schraubklemme abgestimmmt.

Ferner ist vorgesehen, daß die vordere und die hintere Stirnseite des Kastenrahmens jeweils mit einer Öffnung versehen ist, welche zur Aufnahme von elektrischen Leitern dient. In gleicher Weise ist auch der Klemmenrahmen mit Ausnehmungen an seinen umschlossenen Seitenflächen versehen, die ebenfalls für das Einlegen und fixieren elektrischer Leiter vorgesehen sind.

Das Federelement, welches vorzugsweise aus metallischem Werkstoff besteht, ist im allgemeinen als zylindrische Druckfeder gestaltet. Es ist aber auch möglich, stattdessen das Federlement als Blattfeder vorzusehen, welche an ihren Enden axial belastet wird, in dem sie sich an den Kasten- und Klemmenrahmen abstützt.

In besonderer Ausgestaltung der Erfindung kann es vorteilhaft sein, das Federelement als kegelstumpfförmige Druck-Spiralfeder auszugestalten, welche im voll gespannten Zustand, d.h. völlig zusammengedrückt, nur die Dicke einer einzigen Lage aus Federdraht hat.

Eine weitere vorteilhafte Ausgestaltung der Erfindung sieht vor, das Federelement als dauerelastisches Kunststoffteil zu fertigen, welches in der vorstehend beschriebenen Weise zwischen dem Kastenrahmen und dem Klemmenrahmen eingefügt ist und diese entgegengesetzt beaufschlagt.

Darüberhinaus kann das Federelement auch aus Tellerfedern gebildet sein, die vorzugsweise gegenläufig aufeinander gelegt sind, so daß sich ein größerer Federweg einstellen läßt.

Eine zusätzliche vorteilhafte Ausgestaltung der Erfindung besteht darin, daß der Kastenrahmen an seinem unteren Haltesteg mit nach außen gerichteten scharfkantigen Ausprägungen versehen ist, welche sich in dort eingeführte elektrische Leiter eindrücken und so einen formschlüssigen Halt sicherstellen.

In weiterer vorteilhafter Ausgestaltung der Erfindung kann vorgesehen sein, daß der Kastenrahmen einstückig mit einer Stromschiene verbunden ist, die innerhalb des Installationsgerätes zu einem Schaltkontakt führt.

Diese und weitere vorteilhafte Ausgestaltungen der Erfindung sind den Unteransprüchen zu entnehmen.

Anhand der Zeichnung, in der ein Ausführungsbeispiel der Erfindung gezeigt ist, sollen die Erfindung, vorteilhafter Ausgestaltungen und weitere Vorteile der Erfindung näher beschrieben und erläutert werden.

Es zeigt:
Figur 1 eine ausschnittweise Seitenansicht von Installationsgeräten, die in einem Schaltfeld angeordnet sind
Figur 2 eine Seitenansicht einer Schraubklemme mit angesetztem Werkzeug
Figur 3 Frontansicht eines Federelementes
Figur 4 Seitenansicht der Darstellung in Figur 3
Figur 5 Seitenansicht einer Schraubklemme

In Figur 1 ist die Seitenansicht eines Zählerplatzes bzw. Schaltfeldes 10 einer Installationsanlage mit zwei übereinander angeordneten Hutprofiltragschienen 12 wiedergegeben, an welchen jeweils handelsübliche Installationsgeräte 14 mit je einer festen Nase 16 und einer beweglichen Nase 18 aufgeschnappt sind. Die Hutprofiltragschienen 14 sind an der Rückwand 11 des Schaltfeldes 10 in einem vertikalen Abstand "A" befestigt, der gemäß den geltenden Vorschriften im Hinblick auf bestmögliche Raumausnutzung so festgelegt ist, daß im fertigmontierten Zustand zwischen den Installationgeräten 14 nur ein geringer Zwischenraum 13 verbleibt, der zur Herstellung des elektrischen Anschlusses der Installationgeräte vorgesehen ist.

Die einpoligen Installationsgeräte 14, 15 weisen zwei Anschlußklemmen 20 auf, welche jeweils an der unteren und an der oberen Schmalseite des Installationgerätes 14, 15 angeordnet sind.

Die in Figur 1 dargestellte Anordnung der Installationsgeräte 14, 15 zeigt diese während der elektrischen Anschlußarbeiten. Beide erkennbaren Installationsgeräte 14, 15 sind mittels Leitungen 22 mit dem Versorgungsnetz und über Leitungen 24 mit den angeschlossenen, nicht gezeigten Verbrauchern verbunden. Das obere Installationsgerät 14 ist darüberhinaus an eine Stromschiene 26 angeschlossen, über welche benachbarte Installationsgeräte, die in dieser Seitenansicht nicht erkennbar sind, versorgt werden. An der Vorderseite der Installationsgeräte 14, 15 ist jeweils ein Handbetätigungshebel 28 angeordnet, mit welchem die Installationsgeräte manuell ein- oder ausgeschaltet werden können.

Zu Verdeutlichung des mit der Erfindung gelösten Problems sind die an der unteren Schmalseite der Installationsgeräte 14, 15 angeordneten Schraubklemmen 20 im Teilausschnitt wiedergegeben.

Wie der Teilausschnitt erkennen läßt, sind die Schraubklemmen 20 mit einer in den Installationsgeräten 14, 15 integrierten Stromschiene 21 verbunden, welche zu nicht näher gezeigten Schaltkontakten innerhalb der Installationsgeräte 14, 15 führt.

Ferner ist der Schnittdarstellung zu entnehmen, daß die von unten in die Schraubklemmen 20 eingeführten Leitungen 22 in den Schraubklemmen 20 gehalten werden, obwohl die Klemmschraube 30 noch nicht festgeschraubt ist. Dies hat seinen Grund darin, daß ein erfindungsgemäß vorgesehenes Federelement 32, welches mittels gestrichelter Linienführung gezeigt ist, die eingeführten Leitungsenden kraftschlüssig beaufschlagt und damit in der Schraubklemme 20 festklemmt.

Hierdurch ist die Möglichkeit geschaffen, zur Stromzuführung Leitungen 22, 24 auch an schwer zugänglichen Stellen, z.B. in dem Zwischenraum 13 an den Schraubklemmen 20 zunächst unterzuklemmen, d. h. provisorisch anzuschließen, ohne daß sogleich die Klemmschraube 30 fixiert werden muß. Gleichermaßen wird auch die abgangsseitige Verdrahtung vorgenommen. Hierbei wird die Stromschiene 26, welche den Zwischenraum 3 weitestgehend ausfüllt und dadurch die Anschlußarbeiten behindert, zum Schluß eingesetzt und gemeinsam mit den Leitungen 22 mittels der Schrauben 30 zu fixieren.

In Figur 2 ist eine erfindungsgemäße Schraubklemme 20 in vergrößerter Darstellung gezeigt, welche einen Kastenrahmen 34 aufweist, der von einem Klemmenrahmen 36 durchgriffen ist und der mit einer Klemmschraube 30 zusammenwirkt. Innerhalb der Schraubklemme 20 ist ein Federelement 32 angeordnet, das vom Kastenrahmen 34 und Klemmenrahmen 36 umschlossen ist.

Der Kastenrahmen 34 hat die Gestalt eines quaderförmigen Kastens, bei dem zwei gegenüberliegende Seiten offen sind und die übrigen Seiten geschlossen. In die Oberseite des Kastenrahmens 34 ist eine Öffnung eingelassen, durch welche die Klemmschraube 30 durchgesteckt ist.Der Kastenrahmen 34 ist, wie bereits erwähnt, auf seinen Seitenflächen offen, d.h. hier ist keine zum Kastenrahmen 34 gehörende Wandung vorgesehen. Die vordere und rückwärtige Stirnseite des Kastenrahmens 34 ist jeweils von einer Ausnehmung 33 unterbrochen, welche zum Einführen von anzuschließenden Leitern dient. Auch der Klemmenrahmen 36 umschließt einen quaderförmigen Hohlraum und ist nach zwei gegenüberliegenden Seiten offen, während die übrigen Seitenflächen mit Ausnahme der unteren Seitenfläche Ausnehmungen 35 aufweisen. Die entsprechende Ausnehmung in der Oberseite der Rahmenklemme 36 ist mit einem Schraubgewinde versehen, welches mit der Klemmschraube 30 zusammenwirkt. Die Ausnehmungen 35 auf den Seitenflächen des Klemmrahmens 36 haben die Form schmaler Streifen und sind ebenfalls zur Aufnahme von anzuschließenden Leitern vorgesehen.

Zur Bildung der erfindungsgemäßen Schraubklemme 20 ist ihr Kastenrahmen 34 vom Klemmenrahmen 36 derart durchgriffen, daß deren beider offene Seitenflächen jeweils im rechten Winkel zueinander angeordnet sind.

Das bereits erwähnte Federelement 32, das in Figur 2 als schraubenförmige Druckfeder ausgebildet ist, ist zwischen der Unterseite des Kastenrahmens 34 und der Oberseite des Klemmenrahmens 36 angeordnet und beaufschlagt beide in entgegengesetzter Richtung, so daß die Unterseite des Klemmenrahmens 36 an die Oberseite des Kastenrahmens 34 gepresst wird. Die Klemmschraube 30, welche mittels einem in Figur 2 gezeigten Werkzeug 40 betätigbar ist, ist lose durch die Oberseite des Kastenrahmens 34 durchgesteckt und in die Oberseite des Klemmenrahmens 36 eingeschraut. Durch Druck auf den Schraubenkopf 38 kann die Klemmschraube 30 mit ihrem Schaft 39 in das Innere des Kastenrahmens 34 bewegt werden. Hierbei bewegt sich gleichlaufend auch der Klemmenrahmen 36, so daß die im Ruhezustand erfindungsgemäß aneinanderliegenden Ober- und Unterseiten von Kastenrahmen 34 und Klemmenrahmen 36 zwischen sich einen Abstand nehmen. Wird die Klemmschraube 30 wieder losgelassen, so wird der Klemmenrahmen 36 aufgrund der Beaufschlagung durch das Federlement 32 gegen den Kastenrahmen 34 gepresst.

Aufgrund dieser Anordnung des Federelements 32 kann ein zum Anschluß vorgesehenes Leiterstück untergeklemmt, d. h. provisorisch montiert, werden, ohne daß zunächst erforderlich ist, die Klemmschraube 30 zu betätigen. Wenn also mehrere Leiterstücke in derselben Schraubklemme angeschlossen werden sollen, dann genügt es für eine vorläufige Befestigung mittels Druck auf die Klemmschraube 30, einen Zwischenraum zwischen den unteren Halteflächen von Kastenrahmen 34 und Klemmenrahmen 36 entstehen zu lassen. Nach Loslassen der Klemmenschraube 30 werden und anschließend mittels Kraft des Federlements 32 die Leiterstücke an den Kastenrahmen 34 und Klemmenrahmen 36 eingeklemmt.

Wie in der Figur 2 ebenfalls gezeigt ist, besitzt der Kastenrahmen 34 an seiner Unterseite eine nach außen gerichtete Einprägung, die auf der Außenseite dementsprechend als Ausprägung 37 erscheint und dazu beitragen soll für den elektrischen Anschluß eingeführte Leiterstücke auch formschlüssig festzuhalten, in dem sich die Ausprägung 37 in den darunterliegenden Leiter eindrückt.

Die in Figur 2 gezeigte Schraubklemme 20 ist aus vorgestanzten Blechformteilen gefertigt, die in der vorstehend beschriebenen Weise zusammengefügt sind. Das dabei die Verschachtelung des Klemmenrahmens 36 im Kastenrahmen 34 sowie das Einsetzen des Federelements 32 bei der Fertigung zu berücksichtigen ist, d.h., daß die Einzelteile zum jeweils richtigen Zeitpunkt zusammenzufügen sind, wenn dies noch möglich ist, versteht sich von selbst.

Das Federlement 32 wird innerhalb der Schraubklemme 20 im wesentlichen von dem Schraubenschaft 39 der Klemmschraube 30 geführt, allerdings trägt auch die Ummantelung durch den Kastenrahmen 34 um den Klemmenrahmen 36 zur axialen Ausrichtung des Federelements 32 bei.

In Figur 3 ist auszugsweise ein vom Schraubenschaft 39 geführtes Federelement 32 gezeigt, welches als Blattfeder ausgebildet ist. Dieses Federelement ist ein rechteckiger Streifen aus elastischem Material, beispielsweise Federstahlblech, in welchem eine ebenfalls streifenförmige Ausnehmung 42 ausgestanzt ist, so daß ein rahmenförmiges Gebilde ähnlich einem Bilderrahmen übrig bleibt, dessen Längsachse achsparallel zur Schraubenachse verläuft. Um die Federwirkung zu erzielen, wird das Federelement 32 an seinen beiden Schmalseiten axial beaufschlagt, worauf es seitlich auslenkt und sich um seine auf halber Länge angeordnete Querachse biegt.

Die Abmessungen des Federelementes, d.h. sowohl dessen Länge als auch dessen Breite sowie die Materialdicke ist so festgelegt, daß sich sowohl unter Berücksichtigung der geometrischen Bedingungen bezüglich der Abmessungen der Schraubklemme 20 als auch der zur Fixierung vorgesehenen elektrischen Leiter eine ausreichende Haltekraft einstellt. Dabei korrespondieren Größe der Federkraft und die Größe der Schraubklemme.

In Figur 4 ist eine Seitenansicht der in Figur 3 gezeigten Darstellung wiedergegeben, aus der die seitliche Auslenkung des Federelements 32 bei Beaufschlagung an seinen Schmalseiten ersichtlich ist. Die beiden durch die Schmalseiten zusammengehaltenen Federstreifen 44 nehmen dabei den Schraubenschaft 39 zwischen sich.

In Figur 5 ist eine Schraubklemme 20 gezeigt, wie sie aus Figur 2 bereits hervorgeht. Mit Ausnahme des Federelementes 32, welches hier als kegelstumpfförmige Druck-Spiralfeder ausgebildet ist, ist die Gestaltung der Schraubklemme 20 mit der aus Figur 2 bekannten identisch. Demgemäß stimmen die Bezugsziffern für gleiche Teile mit denen in Figur 2 überein.

Zur Verdeutlichung der Wirkungsweise der erfindungsgemäßen Schraubklemme 20 ist in Figur 5 zusätzlich ein Leiter 23 eingeführt, welcher zwischen den Unterseiten des Kastenrahmens 34 und des Klemmenrahmesn 36 eingeklemmt ist.

Die Ausgestaltung des Federelements 32 als kegelstumpfförmige Druck-Spiralfeder bietet den Vorteil, daß die einzelnen Lagen der Feder sich nicht aneinander sondern ineinander legen, so daß eine geringere Gesamthöhe des Federelementes 32, namlich im Extremfall nur eine Lage, resultiert bzw., daß bei gleicher Klemmengröße eine größere Anzahl von Leitern anschließbar ist.

Zur Funktionsweise der vorstehenden Erfindung ist folgendes auszuführen. Die erfindungsgemäße Schraubklemme 20 ist in die Installationsgeräte 14 eingebaut, welche in dem Schaltfeld 10 vormontiert an den Tragschienen 12 befestigt sind. Wie bereits angedeutet, kann es bei der Anschlußmontage der elektrischen Leiter 23, z.B. Einzeldrähte 22, 24 unterschiedlichen Querschnitts oder Stromschienen 26, aufgrund des engen Zwischenraums 13 zwischen übereinander angeordneten Installationsgeräten 14 zu Schwierigkeiten kommen, insbesondere wenn es sich um mehrere anzuschließende Leiter 22, 23 handelt, weil ein in die Schraubklemme 20 bereits eingeführter Leiter 23 wieder herausrutschen kann, wenn der nächste Leiter, z. B. eine Stromschiene 26, nachträglich eingeführt wird.

Mit der Erfindung kann dieses verhindert werden, da die Klemmkraft des Federelements 32 ausreicht, den eingeführten Leiter 23 ausreichend zu fixieren und so zu verhindern, daß er beim Einführen der Stromschiene 26 aus der Schraubklemme 20 herausrutscht. Diese elastische Haltewirkung ist weitgehend unabhängig von der Stellung der Klemmschraube 30. Dadurch ist es z.B. durchaus möglich, einerseits die als Drahtleiter 22 ausgebildete Netzzuführung anzuschließen und andererseits zur Unterverteilung an die auf der selben Tragschiene 12 aufgeschnappten Installationsgeräte einzelne Stromschienen 26 oder Sammelstromschienen 26 anzuschließen. Erst jetzt, wenn alle zum Anschluß vorgesehenen Leiter 23 in die Schraubklemme 20 eingeführt sind, wird durch Betätigung der Klemmschraube 30 die dauerhafte mechanische Fixierung vorgenommen. Hierdurch ist ein deutlicher Zeitvorteil und eine erleichterte Verdrahtung gegenüber herkömmlichen Schraubklemmen erzielbar.

Die Schraubklemme 20 selbst ist gemäß der Erfindung aus Blechstanzteilen zusammengesetzt, die nach dem Stanzen ihre jeweilige Formgebung erhalten.
Ein Vorteil, der sich mit der erfindungsgemäßen Ausgestaltung der Schraubklemme 20 verbindet, beruht auf der durch die Kastenbauweise des Kastenrahmens 34 und des Klemmenrahmens 36 erzielten Steifigkeit der Schraubklemme 20. Eine Verformung infolge des Festdrehens der Klemmschraube 30 und ein dadurch verursachtes Lockern der elektrischen Verbindung mit der Folge von ggf. erhöhten Ubergangswiderständen bzw. Funkenbildung kann so sicher vermieden werden.

## Patentansprüche

1. Schraubklemme, insbesondere zum Einsatz in ein Gehäuse eines elektrischen Installationsgerätes vorgesehen, für den elektrischen Anschluß von einem oder mehreren aus Draht und/oder Sammelschienen gebildeten elektrischen Leitern mit einem nach zwei entgegesetzten Seiten offenen Kastenrahmen, der in seiner obereren Haltefläche eine Durchgangsöffnung aufweist für eine Klemmschraube, welche mit dem Kastenrahmen und einem diese an den offenen Seiten durchgreifenden Klemmenrahmen, der an seiner obereren Haltefläche eine Gewinde besitzt, zusammenwirkt und dabei die anzuschließenden Leiter kraftschlüssig fixiert, in dem diese zwischen den unteren einander benachbarten Halteflächen des Kastenrahmens und des Klemmenrahmens und/oder zwischen der unteren Haltefläche des Kastenrahmens und der schaftseitigen Stirnfläche der Klemmschraube und/oder zwischen der oberen Haltefläche des Kastenrahmens und dem Kopf der Klemmschraube eingeklemmt sind, dadurch gekennzeichnet, daß in den Kastenrahmen (34) ein Federelement (32) eingesetzt ist, welches sich an dem Kastenrahmen (34) und am Klemmenrahmen (36) abstützt und dadurch die unteren Halteflächen des Kastenrahmens (34) und des Klemmenrahmens (36) aneinanderdrückt.

2. Schraubklemme nach Anspruch 1, dadurch gekennzeichnet, daß der Kastenrahmen (34) an seinen umschlossenen Seiten jeweils eine Ausnehmung (33) aufweist, die zur Aufnahme von elektrischen Leitern vorgesehen ist.

3. Schraubklemme nach Anspruch 1, dadurch gekennzeichnet, daß der Klemmenrahmen (36) an seinen Seitenflächen durchbrochen ist und so das Einlegen und Fixieren elektrischer Leiter (23) gestattet.

4. Schraubklemme nach einem der vorherigen Ansprüche, dadurch gekennzeichnet, daß das Federelement (32) eine schraubenförmige Druckfeder ist.

5. Schraubklemme nach einem der vorherigen Ansprüche, dadurch gekennzeichnet, daß das Federelement (32) aus gegenläufig angeordneten Tellerfedern gebildet ist.

6. Schraubklemme nach einem der vorherigen Ansprüche, dadurch gekennzeichnet, daß das Federelement (32) aus einer Blattfeder gebildet ist, welche sich mit einer Schmalseite an der oberen Haltefläche des Klemmenrahmens (36) und mit zur anderen Schmalseite an der unteren Haltefläche des Kastenrahmens (34) abstützt.

7. Schraubklemme nach einem der vorherigen Ansprüche, dadurch gekennzeichnet, daß das Federelement (32) aus einer kegelstumpfförmigen Druck-Spiralfeder gebildet ist.

8. Schraubklemme nach einem der vorherigen Ansprüche, dadurch gekennzeichnet, daß der Schaft (39) der Klemmschraube (30) als axiale Führung für das Federelement (32) dient.

9. Schraubklemme nach einem der vorherigen Ansprüche, dadurch gekennzeichnet, daß das Federelement (32) aus metallischem Werkstoff gefertigt ist.

10. Schraubklemme nach einem der vorherigen Ansprüche, dadurch gekennzeichnet, daß das Federelement (32) aus dauerelastischem Kunststoff gefertigt ist.
